# EUROPÄISCHE PATENTSCHRIFT

(11) **EP 0 162 133 B1**
(45) Veröffentlichungstag und Bekanntmachung des Hinweises auf die Patenterteilung: **20.01.1988**
(21) Anmeldenummer: 84114207.8
(22) Anmeldetag: 24.11.1984
(51) Int. Cl.: B24B 31/06

(54) **Ringtrog-Vibrationsscheuerbehälter**
Bowl-type vibratory finishing container
Cuve de finissage annulaire vibrante

(30) Priorität: 28.03.1984 DE 3411362; 28.03.1984 DE 3411360
(43) Veröffentlichungstag der Anmeldung: 27.11.1985
(73) Patentinhaber: Carl Kurt Walther GmbH & Co. KG, D-42306 Wuppertal (DE)
(72) Erfinder: Mehnert, Volker, D-5820 Gevelsberg 14 (DE); Temme, Karl, D-5600 Wuppertal 1 (DE)
(74) Vertreter: Rieder, Hans-Joachim, Dr.

(56) Entgegenhaltungen:
- DE-A- 1 817 452
- DE-A- 2 450 570
- DE-U- 7 702 515
- US-A- 3 882 643
- US-A- 3 948 002
- US-A- 4 184 290

## Beschreibung

Die Erfindung betrifft einen ringtrogförmig gestalteten Vibrationsscheuerbehälter gemäß Gattungsbegriff des Hauptanspruches.

Bei den bekannten Lösungen dieser Art (US-PS 39 48 002) besteht die Rückströmverhinderungssperre aus einer auf der Rampe aufrechtstehenden dünnen Wand im Bereich der einen Seitenkante der Rampe. Das Überlaufen dieser Wand durch den Behälterinhalt geschieht von der freien Seitenrampe der Wand her. Die Rückströmverhinderungswirkung ist nicht optimal und läßt sich nur dadurch in vertretbare Bereiche bringen, daß gegenüberliegend zur Rampe von der Decke her ergänzende Wände abwärts in Richtung der Rampe ragen. Die entsprechend senkrechstehende Wand bildet im übrigen ein störendes Hindernis für das Aufwendein des Behälterinhaltes, so daß sich in dem in Strömungsrichtung unmittelbar vor dieser Wand liegenden Bereich leicht ein Freiraum bildet und in Strömungsrichtung hinter der Wand oft einzelne Werkstücke, insbesondere spezifisch schwerere Werkstücke eingefangen und dadurch von der Wendelbewegung des gesamten Behälterinhaltes ausgeschlossen werden. Solche sowohl vor der Wand wie hinter der Wand liegende, im Hinblick auf die Wendelbewegung teils tote Zonen machen es z. B. mit normalen Schwingungsbewegungen des Ringtroges unmöglich, Werkstücke auf der Rampe mit Sicherheit hochzufördern, die aufgrund ihrer geometrischen Gestalt Schwierigkeiten bereiten, sie, in den übrigen Behälterinhalt integriert, eine Steigungsstrecke hochzufördern. Dies gilt bspw. für Rollkörper, insbesondere für Kugeln.

Dem Gegenstand der Erfindung liegt die Aufgabe zugrunde, einen Ringtrog-Vibrationsscheuerbehälter der vorausgesetzten Art in herstellungstechnisch einfacher Weise so auszubilden, daß entsprechende tote Zonen vermieden sind, um auch Rollkörper, insbesondere Kugeln, restlos austragen zu können.

Erreicht ist dieses durch die im Kennzeichnen des Hauptanspruches angegebene Erfindung.

Die Unteransprüche stellen vorteilhafte Weiterbildungen heraus.

Zufolge derartiger Ausgestaltung ist ein Ringtrog-Vibrationsscheuerbehälter von erhöhtem Gebrauchswert angegeben. Die Palette der oberflächenzubehandelnden Werkstücke ist erheblich vergrößert. Es können nun selbst Rollkörper, insbesondere Kugeln, bearbeitet und auch restlos ausgetragen werden. Erzielt ist dies durch den Einsatz der speziellen Rückströmverhinderungssperre. Deren Oberseite wird bei in Wirkung gebrachter Rampe vom Behälterinhalt überlaufen. Die bei der Wendelbewegung des Behälterinhalts von außen nach innen auftretende Bewegungskomponente wird im Bereich der Platte in eine Aufwärtskomponente umgesetzt. Die auf die Plattenoberseite gelangenden Werkstücke erfahren bereits hierdurch einen Rückhalt. Eine weitere Aufwärtskomponente unter ständiger Verlagerung in Richtung des Trennsiebes hin ergibt sich durch Anordnung der rückströmverhindernden Seitenwand. Es werden dadurch sämtliche im Ringtrog-Vibrationsscheuerbehälter befindlichen Werkstücke mit Sicherheit ausgetragen. Tote Räume fehlen. Ein Aussortieren der Werkstücke von Hand vor der Rampe braucht demgemäß nicht vorgenommen zu werden. Wollen sich Werkstücke, vor der rückströmverhindernden Seitenwand liegend, aus der Wendebewegung des Behälterinhaltes ausgliedern, rutschen sie wieder zur Mitte und werden erneut einbezogen. Das Ausstatten der Rampe mit einer solchen Platte läßt sich kostensparend erzielen. Es besteht sogar die Möglichkeit, entsprechende Ringtrog-Vibrationsscheuerbehälter bzw. deren Rampen nachträglich mit einer solchen Platte auszurüsten. Die vorteilhafte Weiterbildung, daß die eine Seitenwand der dreieckförmigen Platte im Bereich der Seitenflanke der Rampe verläuft und die Aufgleitfläche stumpfwinkelig steht, erzielt, daß die zur Aufgleitfläche gelangenden Werkstücke und Bearbeitungskörper einen gewissen Vorschub auf die auf die Platte befindlichen Werkstücke ausüben und dadurch das Austragen unterstützen. Der Verschleiß ist vermindert. Wenn die rückströmverhindernde Seitenwand und Aufgleitfläche spitzwinklig zueinander stehen und die Kantenlänge der Aufgleitfläche größer ist als diejenige der Seitenwand ergeben sich weiter verbesserte Bedingungen für das Übergleiten des Behälterinhaltes. Durch die Ausgestaltung, daß die Rampe zwei Achsstummel als Halteachse für Fangtaschen besitzt, ist ein Ringtrog-Vibrationsscheuerbehälter von vereinfachter Bauweise angegeben. Diese Ausgestaltung der Rampe ermöglicht weiterhin ihren Einsatz an günstiger Stelle der Behälterrinne. Ist das Austragen der Werkstücke erwünscht, so wird die Rampe an irgend einer Stelle der Behälterrinne in das Medium eingetaucht. Sie wandert dann, durch die wendelförmige Bewegung des Mediums bedingt, in ihre von den Fangtaschen begrenzte Austragsposition. Es ist kein mühevolles Einführen der Achsstummel erforderlich. Das Einsetzen der Rampe läßt sich deshalb sehr leicht vornehmen. Die Konstruktion ist sehr einfach, wiegt wenig und führt deshalb zu keiner Verfälschung der Schwingungen. Bspw. ist es möglich, die Rampe unmittelbar hinter der Trennsieb-Austragsstrecke in die Behälterrinne einzusetzen. Sie wandert dann mit dem Behälterinhalt nahezu über die volle Rinnenlänge. Diese Maßnahme kann getroffen werden, wenn Werkstücke in einem einmaligen Umlauf behandelt werden. Die mitschwimmende Rampe beeinträchtigt dabei nicht die Transportbewegung des Behälterinhalts. Ferner kann die Rampe im bogen- . förmig verlaufenden Bereich der Behälterrinne in Wirkung gebracht werden. Dann sind lediglich die entsprechenden Rampen-Seitenflanken der Krümmung des Ringtrog-Vibrationsscheuerbehälters anzupassen. Hierdurch ist eine lang bemessene Siebstrecke möglich, die auch nicht weit über den Behälterrand auszukragen braucht. Wenn dann die Achsstummel an über den oberen Rand der Rampe aufwärts gerichtet vorstehenden Laschen sitzen, ergibt sich, daß der obere Rand der Rampe mit entsprechendem Abstand unterhalb des oberen Rinnenrandes liegen kann. Es kann nicht geschehen, daß beim Austragen der Werkstücke Bearbeitungskörper oder Werkstücke über den oberen Rinnenrand gelangen. Handhabungstechnische Vorteile ergeben sich, wenn die beiden Laschen zu einem Griffbügel verbunden sind. Konstruktiv ist es fernerhin günstig, wenn die Fangtaschen auf dem oberen Rinnenrand angeordnet sind. Ferner bringt es bautechnische Vorteile, wenn die Fangtaschen von Leisten gebildet sind, welche die oberen Randzonen der Sieb-Kastenseitenwände übergreifen. Auf diese Weise erfüllen die Leisten eine Doppelfunktion. Einerseits formen sie die Fangtaschen und andererseits dienen sie noch zur Halterung des eingesetzten Kastens. Weiterhin ist es von Vorteil, daß die Rampe im Bogenbereich der Rinne liegt, entsprechend gerundete Seitenflanken aufweist und die Siebstrecke tangential zum Ringtrogverlauf liegt. Diese Maßnahme läßt es zu, die Siebstrecke sehr lang zu bemessen, trotzdem sie wenig über den Behälter vorstehen zu lassen und dennoch eine Rampe mit gebogenen Seitenflanken einzusetzen ; ferner entstehen durch diese Maßnahmen keine toten Ecken, in denen sich der Behälterinhalt sammelt und nicht ausgetragen wird. Schließlich ist es noch von Vorteil, wenn die Scheitellinie des Dammes etwa tangential liegt zur Behälterinnenwand und parallel zur Verbindungslinie der Fangtaschen, um so das Auflaufen des Behälterinhalts aus den Damm zu begünstigen.

Nachstehend wird ein Ausführungsbeispiel der Erfindung anhand der Fig. 1 bis 5 erläutert. Es zeigt
Fig. 1 eine Ansicht einer mit einem erfindungsgemäßen Ringtrog-Vibrationsscheuerbehälter ausgestatteten Oberflächenbearbeitungsmaschine, wobei sich die Rampe in Austragsstellung befindet,
Fig. 2 eine Draufsicht auf den Ringtrog-Vibrationsscheuerbehälter,
Fig. 3 in etwa natürlicher Größe eine teilweise Draufsicht auf den Ringtrog-Vibrationsscheuerbehälter, und zwar im Bereich des behälterauswärts gerichteten Achsstummels,
Fig. 4 den Schnitt nach der Linie IV-IV in Fig. 2 und
Fig. 5 eine perspektivische Darstellung der Rampe.

Der Ringtrog-Vibrationsscheuerbehälter 1 ist Bestandteil einer Oberflächenbearbeitungsmaschine. Dieselbe besitzt ein den nicht dargestellten Antrieb enthaltendes Untergestell 2, welches über Druckfedern 3 den Ringtrog-Vibrationsscheuerbehälter 1 abstützt. Der von dem nicht dargestellten Antrieb erregte, ebenfalls nicht veranschaulichte Schwingungserzeuger ist zentral zum Ringtrog-Vibrationsscheuerbehälter angebracht.

Der Boden 4 der Behälterrinne verläuft horizontal und geht über eine Krümmung 5 in die Behälteraußenwand 6 über. Konzentrisch zu dieser erstreckt sich die ohne eine gekrümmte Übergangszone von dem Behälter- Boden 4 ausgehende Behälterinnenwand 7. Bei Bedarf kann die Behälterrinne mit einer nicht dargestellten elastischen Auskleidung versehen sein.

In tangentialer Anordnung zum Ringtrogverlauf der Behälterrinne erstreckt sich eine Trennsieb-Austragsstrecke 8. Deren inneres Ende 9 liegt radial zum Ringtrog-Vibrationsscheuerbehälter 1, während das äußere Ende 10 über die Behälteraußenwand 6 auskragt. Der auskragende Bereich der Trennsieb-Austragsstrecke 8 ist von einer Gleitwand 11 unterfangen, die schräg abwärts geneigt zum Behältermittelpunkt verläuft.

Das Trennsieb 12 bildet die Bodenfläche eines eingesetzten Kastens, der im Querschnitt U-förmig gestaltet ist. Die der Behälteraußenwand 6 zugekehrte Kastenseitenwand 13 ist rechtwinklig abgebogen, und die abgebogene Randzone 14 liegt auf dem oberen Rinnenrand R auf. Diese Randzone 14 des Kastens wird übergriffen von einer Leiste 15. Parallel zu dieser Leiste erstreckt sich auf gleicher Höhe eine weitere Leiste 16, welche die von der inneren, siebartigen Kastenseitenwand 17 abgewinkelte Randzone 14' überfängt. Hierdurch ist es möglich, daß die im Ringtrog-Vibrationsscheuerbehälter befindlichen und auf die Trennsieb-Austragsstrecke 8 gelangenden Bearbeitungskörper K sowohl durch das Sieb 12 als auch durch die Kastenseitenwand 17 in die Behälterrinne zurückgeführt werden können.

Die beiden Leisten 15, 16 bilden auf Höhe der Radialen des Ringtrog-Vibrationsscheuerbehälters 1 entgegen der Förderrichtung x des Behälterinhalts offene Fangtaschen 19 aus. Dies ist durch eine Mehrfachabwinklung der freien Enden der Leisten 15, 16 in Verbindung mit dem oberen Rinnenrand R erzielt. Die Mehrfachabwinklung ist so beschaffen, daß das äußere Ende 20 der Leisten 15, 16 in Verbindung mit dem oberen Rinnenrand R eine sich trichterförmig erweiternde Fangtasche 19 formt. Der sich an das äußere Ende 20 anschließende Abschnitt 21 der Leisten 15, 16 is,t dagegen parallel zum oberen Rinnenrand R angeordnet. Das Innenmaß zwischen diesem Abschnitt 21 und dem oberen Rinnenrand R entspricht dem Durchmesser zweier Achsstummel 22, die die quer zur Rinne liegende Halteachse einer Rampe 23 darstellen. Die Achsstummel 22 sitzen dabei an über den oberen Rand 24 der Rampe 23 aufwärts gerichtet vorstehenden Laschen 25. Letztere erstrecken sich bei eingesetzter Rampe 23 im Behälterinneren und sind so geformt, daß sie die Kastenseitenwände 13, 17 überlappen. Ferner überlappt der obere Rand 24 der Rampe 23 das innere Ende 9 des Siebes 12. Die etwa bis zum Rinnenrand R reichenden Laschen 25 sind zu einem den Rinnenrand R überragenden Griffbügel 26 verbunden.

Insbesondere aus Fig. 2 ist ersichtlich, daß sich die Rampe 23 im Bogenbereich der Behälterrinne erstreckt. Sie weist dementsprechend gerundete Seitenflanken 27 und 28 auf. Die untere Randkante 29 der Rampe 23 verläuft parallel zum oberen Rand 24 der Rampe und sitzt auf der Scheitellinie 30 eines bodenseitigen Dammes 31 auf. Diese Scheitellinie 30 liegt etwa tangential zur Behälterinnenwand 7 und parallel zur Verbindungslinie der Fangtaschen 19. Der Anstiegswinkel und der abfallende Winkel des Dammes 31 beträgt ca. 20°.

Die Seitenflanken 27, 28 sind so beschaffen, daß bei eingesetzter Rampe 23 eine bündige Anlage zwischen Behälterinnenwand 7 und Behälteraußenwand 6 gegeben ist. Ferner sitzt die untere Randkante 29 der Rampe auf der Scheitellinie 30 des Dammes auf, während die Achsstummel 22 in die Fangtaschen 19 eingetreten sind.

Die Rampe 23 besitzt an ihrer der Behälterinnenwand 7 zugekehrten Seitenflanke 27 eine vom Behälterinhalt überlaufene Rückströmverhinderungssperre S. Diese wird gebildet von einer Platte 33, die u. a. eine Seitenwand 32 besitzt ; letztere beginnt im Rampenmittelbereich M und steigt schräg in Richtung der Behälterinnenwand 7 an. Die andere Seitenwand 34 der Platte 33 verläuft im Bereich der inneren gerundeten Seitenflanke 27 der Rampe 23. Die dritte vom Rampenmittelbereich M schräg abwärts gerichtet bis zur Seitenflanke 27 verlaufende Wand 35 ist als stumpfwinklig zur Rampenfläche stehende Aufgleitfläche gestaltet. Die Seitenwände 32, 34 stehen senkrecht zur in einer Ebene verlaufenden Rampenfläche.

Wie insbesondere aus Fig. 5 ersichtlich ist, geht die Seitenwand 32 in die innenliegende Lasche 25 über.

Die dreieckförmige Platte 33 kann entweder als gesondertes Teil ausgebildet und mit der Rampe 23 verbunden sein. Es besteht jedoch auch die Möglichkeit, die Platte 33 und Rampe 23 materialeinheitlich auszugestalten.

Es ergibt sich folgende Wirkungsweise :

Soll der Behälterinhalt den Ringtrog-Vibrationsscheuerbehälter 1 während einer Oberflächenbearbeitung mehrmals durchlaufen, so wird die Rampe 23 nicht eingesetzt. Der Behälterinhalt kann also nicht auf die Trennsieb-Austragsstrecke 8 gelangen.

Um die Werkstücke, beim Ausführungsbeispiel handelt es sich um Kugeln 36, austragen zu können, ist die Rampe 23 an einer Stelle des Ringtrog-Vibrationsscheuerbehälters 1 einzusetzen derart, daß die Achsstummel 22 auf dem oberen Rinnenrand R aufliegen. Die Rampe 23 wandert zufolge der Bewegung des Behälterinhalts in Förderrichtung x, so daß die Achsstummel 22 in die Fangtaschen 19 einlaufen. Durch den Druck des Behälterinhalts setzt dann die untere Rampen-Randkante 29 auf die Scheitellinie 30 des Dammes 31 auf.

Nun überläuft der Behälterinhalt die Rampe 23 sowie die Oberseite der dreieckförmigen Platte 33 und gelangt auf die Trennsieb-Austragsstrecke 8, wobei die Trennung zwischen Bearbeitungskörpern und Werkstücken 36 stattfindet. Die Bearbeitungskörper fallen durch das Sieb 12 hindurch, während die Werkstücke ausgetragen werden.

Das Austragen der Kugeln 36 läßt sich wegen des Einsatzes der dreieckförmigen Platte 33 optimal erreichen. Sie bewirkt, daß die bei der Wendelbewegung von außen nach innen auftretende Bewegungskomponente in eine Aufwärtskomponente umgesetzt wird. Ferner führt die Aufgleittläche 35 zu einem Vorschub in Pfeilrichtung y. Dadurch ist es wirksam verhindert, daß die auf die Rampe 23 gelangenden kugelförmigen Werkstücke 36 rampenabwärts wandern. Die kugelförmigen Werkstücke 36 werden demgemäß rampenaufwärts gefördert und gelangen auf die Trennsieb-Austragsstrecke 8, was ohne den Einsatz der Rückströmverhinderungssperre S nicht möglich wäre. Die dreieckförmige Platte 33 mit Leitstufe und den übrigen Wänden eignet sich auch bei Bearbeitung anderer Rollkörper.

Nach Beendigung des Austragens der Werkstücke kann dann die Rampe leicht dem Ringtrog-Vibrationsscheuerbehälter 1 entnommen werden, und zwar mittels des Griffbügels 26.

## Patentansprüche

1. Ringtrogförmig gestalteter Vibrationsscheuerbehälter mit zentral angeordnetem Schwingungserzeuger und einer Trennsieb-Austragsstrecke, welcher eine vom Boden der Behälterrinne ausgehende, schräg ansteigende, bis auf die Höhe des Siebes reichende Rampe vorgelagert ist, die an ihrer der Behälterinnenwand zugekehrten Seitenflanke in den der Siebstrecke zugekehrten Endbereich eine vom Behälterinhalt überlaufene, stufenförmig vorstehende Rückströmverhinderungsfläche aufweist, dadurch gekennzeichnet, daß die Rückströmverhinderungssperre von einer im Bereich der Seitenflanke (27) der Rampe (23) befindlichen mit ihrer dreieckförmigen Oberseite eine Gleitfläche ausbildende Platte (33) gebildet ist, welche eine von der Rampenfläche zur Plattenoberseite reichende Aufgleitfläche (35) und eine rückströmverhindernde Seitenwand (32), die vom Rampenmittelbereich (M) zur Behälterinnenwand (7) schräg ansteigt, und eine Seitenwand (34) aufweist.

2. Vibrationsscheuerbehälter nach Anspruch 1, dadurch gekennzeichnet, daß die Seitenwand (34) der Platte (33) im Bereich der Seitenflanke (27) der Rampe (33) verläuft und die Aufgleitfläche (35) stumpfwinklig zur Rampenfläche steht.

3. Vibrationsscheuerbehälter nach Anspruch 1, dadurch gekennzeichnet, daß Seitenwand (32) und Aufgleitfläche (35) spitzwinklig zueinander stehen und die Kantenlänge der Aufgleittläche (35) größer ist als diejenige der Seitenwand (32).

4. Vibrationsscheuerbehälter nach Anspruch 1, dadurch gekennzeichnet, daß die Rampe (23) zwei Achsstummel (22) als Halteachse besitzt, die in oberhalb des Füllspiegels der Rinne liegende, entgegen der Förderrichtung (x) offene und in Förderrichtung geschlossene Fangtaschen (19) einfahrbar sind.

5. Vibrationsscheuerbehälter nach Anspruch 4, dadurch gekennzeichnet, daß die Achsstummel (22) an über den oberen Rand (24) der Rampe (23) aufwärts gerichtet vorstehenden Laschen (25) sitzen.

6. Vibrationsscheuerbehälter nach Anspruch 5, dadurch gekennzeichnet, daß die beiden Laschen (25) zu einem Griffbügel (26) verbunden sind.

7. Vibrationsscheuerbehälter nach Anspruch 4, dadurch gekennzeichnet, daß die Fangtaschen (19) auf dem oberen Rinnenrand (R) angeordnet sind.

8. Vibrationsscheuerbehälter nach Anspruch 4, dadurch gekennzeichnet, daß die Fangtaschen (19) von Leisten (15, 16) gebildet sind, welche die oberen Randzonen (14, 14') der Sieb-Kastenseitenwände (13, 17) übergreifen.

9. Vibrationsscheuerbehälter nach Anspruch 4, dadurch gekennzeichnet, daß die Rampe (23) im Bogenbereich der Rinne liegt, entsprechend gerundete Seitenflanken (27, 28) aufweist, die Siebstrecke (8) tangential zum Ringtrogverlauf liegt und die Scheitellinie (30) eines bodenseitigen Dammes (31) etwa tangential liegt zur Behälterinnenwand (7) und parallel zur Verbindungslinie der Fangtaschen (19).

## Claims

1. Vibratory abrading container configured in an annular-trough shape and having a centrally arranged vibration generator and a separating- sieve discharge section, in front of which is mounted a ramp which, starting at the base of the container channel, extends at an obliquely rising angle up to the level of the sieve, and on its side flank facing the container inner wall, in the end area facing the sieve section, has a non-return surface which projects in a stepped manner and over which the container contents run, characterized in that the non-return barrier is formed by a plate (33) which is located in the area of the side flank (27) of the ramp (23), forms a sliding surface with its triangular upper side and has a slide-on surface (35), extending from the ramp surface to the upper side of the plate, a non-return side wall (32), rising at an oblique angle from the ramp centre area (M) to the container inner wall (7), and a side wall (34).

2. Vibratory abrading container according to Claim 1, characterized in that the side wall (34) of the plate (33) runs in the area of the side flank (27) of the ramp (23), and the slide-on surface (35) is at an obtuse angle to the ramp surface.

3. Vibratory abrading container according to Claim 1, characterized in that the side wall (32) and the slide-on surface (35) are at an acute angle to one another, and the edge length of the slide-on surface (35) is greater than that of the side wall (32).

4. Vibratory abrading container according to Claim 1, characterized in that the ramp (23) has two trunnion stubs (22) as a retaining trunnion which can be inserted into catch pockets (19) which are located above the filling level of the channel, are open in the opposite direction to the conveying direction (x) and are closed in the conveying direction.

5. Vibratory abrading container according to Claim 4, characterized in that the trunnion stubs (22) sit on brackets (25) which project upwards above the upper margin (24) of the ramp (23).

6. Vibratory abrading container according to Claim 5, characterized in that the two brackets (25) are connected to a handle (26).

7. Vibratory abrading container according to Claim 4, characterized in that the catch pockets (19) are arranged on the upper channel margin (R).

8. Vibratory abrading container according to Claim 4, characterized in that the catch pockets (19) are formed by strips (15, 16) which grip over the upper marginal zones (14, 14') of the sieve- box side walls (13, 17).

9. Vibratory abrading container according to Claim 4, characterized in that the ramp (23) is located in the curved area of the channel and has correspondingly rounded side flanks (27, 28), the sieve section (8) is tangential to the annular trough shape, and the apex line (30) of a dam (31) on the base side is approximately tangential to the container inner wall (7) and parallel to the connecting line of the catch pockets (19).

## Revendications

1. Réservoir vibrant de polissage en forme d'auge circulaire équipé d'un vibreur central et d'une section d'évacuation à tamis de séparation, précédé par une rampe inclinée montante issue du fond de la goulotte, atteignant le niveau du tamis et qui présente sur sa paroi latérale tournée vers la paroi interne du réservoir au voisinage de son extrémité dirigée vers le tamis une surface anti-retour en saillie étagée et surmontée par le contenu du réservoir, caractérisé en ce que l'arrêt anti-retour est formé d'une plaque (33) constituant une surface glissante par sa face supérieure triangulaire et située au voisinage de la face latérale (27) de la rampe (23), plaque qui présente une surface glissante de réception (35) de la surface de la rampe à la partie supérieure de la plaque et une paroi latérale anti-retour (32), montant obliquement du milieu (M) de la rampe jusqu'à la paroi interne (7) du réservoir, ainsi qu'une paroi latérale (34).

2. Réservoir vibrant de polissage selon la revendication 1, caractérisé en ce que la paroi latérale (34) de la plaque (33) s'étend au voisinage de la face latérale (27) de la rampe (23) et en ce que la surface glissante de réception (35) fait un angle obtus avec la surface de la rampe.

3. Réservoir vibrant de polissage selon la revendication 1, caractérisé en ce que la paroi latérale (32) et la surface glissante de réception (35) forment entre elles un angle aigu et en ce que la longueur du bord de la surface glissante de réception (35) est supérieure à celle de la paroi latérale (32).

4. Réservoir vibrant de polissage selon la revendication 1, caractérisé en ce que la rampe (23) comporte comme axes porteurs deux tronçons d'axes (22) qui peuvent s'engager dans des poches de saisie (19) fermées dans la direction de transport (x), situées au-dessus du niveau de remplissage de la goulotte et ouvertes dans la direction opposée à celle du transport.

5. Réservoir vibrant de polissage selon la revendication 4, caractérisé en ce que les tronçons d'axes (22) sont situés sur des montants (25) en saillie verticale vers le haut, au-dessus du bord supérieur (24) de la rampe (23).

6. Réservoir vibrant de polissage selon la revendication 5, caractérisé en ce que les deux montants (25) sont réunis par un étrier (26) formant poignée.

7. Réservoir vibrant de polissage selon la revendication 4, caractérisé en ce que les poches de saisie (19) sont disposées sur le bord supérieur (R) de la goulotte.

8. Réservoir vibrant de polissage selon la revendication 4, caractérisé en ce que les poches de saisie (19) sont formés par les listels (15, 16) qui serrent les bordures (14, 14') des parois latérales du boîtier de tamis (13, 17).

9. Réservoir vibrant de polissage selon la revendication 4, caractérisé en ce que la rampe (23) se situe au voisinage de l'arc de la goulotte, en ce qu'elle présente des flancs latéraux côtés (27, 28) arrondis de façon correspondante, en ce que la surface de tamis (8) est tangente au développement circulaire de l'auge et en ce que la ligne de crête (30) d'un barrage du fond (31) vient sensiblement tangenter la paroi intérieure (7) du réservoir et est parallèle à la ligne joignant les poches de saisie (19).
